# EUROPÄISCHE PATENTSCHRIFT

(11) **EP 0 749 551 B1**
(45) Veröffentlichungstag und Bekanntmachung des Hinweises auf die Patenterteilung: **05.04.2000**
(21) Anmeldenummer: 96900074.4
(22) Anmeldetag: 08.01.1996
(51) Int. Cl.: F23G 5/027, F23G 5/30

(54) **VERFAHREN ZUR THERMISCHEN BEHANDLUNG VON ABFALLMATERIAL**
PROCESS FOR THE HEAT TREATMENT OF WASTE MATERIAL
PROCEDE DE TRAITEMENT THERMIQUE DE DECHETS

(30) Priorität: 10.01.1995 CH 5395
(43) Veröffentlichungstag der Anmeldung: 27.12.1996
(73) Patentinhaber: Von Roll Umwelttechnik AG, 8005 Zürich (CH)
(72) Erfinder: MÜLLER, Patrick, CH-8201 Schaffhausen (CH); RÜEGG, Hans, CH-5610 Wohlen (CH)
(74) Vertreter: Patentanwälte Schaad, Balass, Menzl & Partner AG
(86) Internationale Anmeldenummer: CH9600007
(87) Internationale Veröffentlichungsnummer: WO9621824

(56) Entgegenhaltungen:
- EP-A- 0 062 363
- EP-A- 0 597 458
- WO-A-93/18341
- DE-A- 3 307 848

## Beschreibung

Die Erfindung betrifft ein Verfahren zur thermischen Behandlung von Abfallmaterial unter Gewinnung thermischer Energie gemäss dem Oberbegriff des Anspruches 1.

Die Entgasung als ein thermisches Verfahren zur Energiegewinnung aus Abfall, auch Pyrolyse, Schwelung oder Verkokung genannt, ist bekannt (vgl.dazu Fachzeitschrift Müll und Abfall 12/1978 oder Schweizer Patent Nr. 688 871). Bei allen auf Entgasung basierenden Verfahren wird der Abfall unter Sauerstoffausschluss durch direkte oder auch indirekte Wärmezufuhr erhitzt. Dabei werden die organischen Verbindungen im Abfall instabil; die flüchtigen Bestandteile entweichen, und die nicht flüchtigen werden in Koks umgewandelt.

Die bei der Entgasung entstehenden Schwelgase haben eihen hohen Heizwert. Bei einer direkten Verbrennung dieser Schwelgase in den herkömmlichen Brennkammern mit Sauerstoff oder sauerstoffangereicherter Luft entstehen sehr hohe, schwer beherrschbare Temperaturen von über 2000°C.

Der vorliegenden Erfindung liegt die Aufgabe zugrunde, ein Verfahren der eingangs genannten Art zu schaffen, das eine Beherrschung des Temperaturprofils bei der Verbrennung ermöglicht.

Diese Aufgabe wird erfindungsgemäss durch die im Kennzeichen des Anspruches 1 angegebenen Merkmale gelöst.

Aus der DE-OS 33 07 848 ist es bekannt, brennbare Bestandteile enthaltende Prozessabgase aus der Metallurgie in einer zirkulierenden Wirbelschicht nachzuverbrennen und zu reinigen, wobei die Prozessabgase und sauerstoffhaltige Gase getrennt in den Wirbelschichtreaktor eingeleitet werden, und darin in Gegenwart von Gasreinigunsmittel enthaltendem Feststoff nachverbrannt und gleichzeitig gereinigt werden. Die eingesetzten Prozessabgase haben einen niedrigen Heizwert.

Aus der WO-A-93/18341 ist es bekannt, homogene Brennstoffe wie Kohle, Öl oder Petroleumkoks in zwei getrennten Stufen zu verbrennen. Dabei erfolgt die Verbrennung in beiden Stufen unter Sauerstoffzufuhr. Um die in der ersten Stufe nicht verbrannten Feststoffe, d.h. Kohlenstoff und Gase, zu verbrennen, wird in der zweiten Stufe ein Sauerstoffüberschuss eingesetzt.

Beim erfindungsgemässen Verfahren handelt es sich um Pyrolyse von Abfall, insbesondere Müll, bei welcher wie bereits erwähnt bei der Verbrennung der Schwelgase mit Sauerstoff sehr hohe Temperaturen entstehen; durch die erfindungsgemässe Verbrennung in einer zirkulierenden Wirbelschicht werden optimale und einheitliche Reaktionsbedingungen für die Verbrennung geschaffen, da eine sehr homogene Temperaturverteilung erreicht wird. Gleichzeitig wird eine sehr effiziente Kühlung der heissen Schwelgase erzielt. Die in der Wirbelschicht vorhandene Gas-Feststoffströmung ergibt einen sehr guten Wärmeübergang, was zu einer Verkleinerung der Wärmeübertragungsflächen und damit auch des Kessel-Bauvolumens führt. Auch die durch die Verbrennung mit Sauerstoff erreichte Rauchgasmengenreduktion bewirkt eine Verkleinerung des Bauvolumens des Wirbelschichftreaktors und der nachgeschalteten Aggregate, eine Vergrösserung des Kesselwirkungsgrades, eine Aufwandreduktion für Gasreinigung und eine Herabsetzung der Korrosionsgefahr der Wärmeübertragungsflächen.

Ein Problem bei thermischer Behandlung von Abfall ist die Entstehung von Stickoxiden. Diese können aus Gründen des Umweltschutzes nicht frei an die Umgebung abgegeben werden. Es sind bereits mehrere Verfahren bekannt, so z.B. das SNCR-Verfahren (Selective Noncatalytic Reduction Process), siehe US-PS 3,970,739, bei welchem Stickoxide in Rauchgasen durch Einsprühen einer Ammoniaklösung oder anderer geeigneter Reduktionsmittel, in Gegenwart des ohnehin vorhandenen Sauerstoffs, zu Stickstoff reduziert werden. Das Ammoniak wird dazu üblicherweise an geeigneter Stelle in den Rauchgasstrom eingeleitet. Dabei spielt die Rauchgastemperatur an der Einleitstelle eine grosse Rolle. Sie muss zwischen 700° und 1100°C liegen. Bei zu niedriger Rauchgastemperatur wird ein grosser Ammoniaküberschuss benötigt. Das nichtreagierte Ammoniak im Rauchgas wird als Schlupf bezeichnet und stellt eine Umweltbelastung dar. Bei zu hoher Temperatur verbrennt ein Teil des Ammoniaks. In beiden Fällen ist die benötigte Ammoniakmenge unnötig hoch. Entlang des Rauchgasweges durch Brennkammer und Kessel nimmt die Temperatur der Rauchgase kontinuierlich ab. Das Ammoniak wird an der Stelle optimaler Rauchgastemperatur eingeleitet. Dabei stellt sich jedoch das Problem, dass das Rauchgastemperaturprofil vom Betriebszustand der Anlage und vom verbrannten Abfallmaterial abhängt. Das bedeutet, dass auch die Lage der optimalen Einleitstelle vom Betriebszustand der Feuerung abhängt.

Die Ausgestaltung der Brennkammer als zirkulierende Wirbelschicht ermöglicht eine Lösung des Problems der Wahl der Ammoniak-Einleitstelle für die Rauchgasentwicklung. Die zirkulierende Wirbelschicht zeichnet sich neben der Temperaturkonstanz auch durch ein gutes Temperaturregelverhalten aus. So kann z.B. der in den Fliessbettkühler umgeleitete Feststoffmengenstrom geregelt werden. Dies erlaubt eine Regelung des auch der Brennkammer abgeführten Wärmestroms und damit eine genaue Regelung der Temperatur in der Brennkammer unabhängig vom Betriebszustand der Feuerung in der Pyrolysekammer. Dadurch kann eine feste Ammoniak-Einleitstelle gewählt werden, da das Rauchgastemperaturprofil in Brennkammer und Kessel nicht mehr vom Betriebszustand der Feuerung abhängt. Dies ermöglicht zudem eine Minimierung des Ammoniakverbrauchs zur Stickoxidminderung durch Wahl einer optimalen Temperatur in der Brennkammer und dies unabhängig vom Betriebszustand in der Pyrolysekammer.

Die Erfindung wird nun anhand der Zeichnung näher erläutert. Drei Varianten des erfindungsgemässen Verfahrens sind in der Zeichnung dargestellt und im folgenden näher beschrieben.

Es zeigen:
- Fig. 1: ein Fliessschema einer ersten Verfahrensvariante;
- Fig.2: ein Fliessschema einer zweiten Verfahrensvariante;
- Fig.3: ein Fliessschema einer dritten Verfahrensvariante.

Gemäss Fig. 1 werden Abfallstoffe in einer an sich bekannten und nicht näher dargestellten Weise in einer Pyrolysekammer 2 einer Entgasung unterzogen. Die Abfallzufuhr ist mit einem Pfeil 1 bezeichnet. Die Abfallzufuhr und die Entgasung kann beispielsweise in der im Schweizer Patent Nr. 688 871 beschriebenen Art und Weise erfolgen. Bei der Entgasung entstehende Schwelgase treten in eine Brennkammer 4a ein (der Übergang von Pyrolysekammer 2 zur Brennkammer 4a ist mit einem Pfeil 3 bezeichnet), die erfindungsgemäss als ein Wirbelschichtreaktor ausgebildet ist. In der Brennkammer 4a werden die als Fluidisierungsgase eingesetzten Schwelgase unter Sauerstoffzufuhr (in Fig.1 mit Pfeil 5 angedeutet) verbrannt. Als Wirbelschicht-Feststoff kann Kalk, Sand und andere Materialien verwendet werden; in einer bevorzugten Weise kann auch der bei der Pyrolyse anfallende Müllkoks - von Inertstoffen befreit und fein aufgemahlen - in Partikelform in die Wirbelschicht eingetragen und dort mitverbrannt werden.

Die Wände der Brennkammer 4a sind als Kühl- bzw. Wärmeübertragungsflächen ausgestaltet; allenfalls können weitere Wärmeübertragungsflächen direkt in der Wirbelschicht angeordnet werden. Diese Wärmeübertragungsflächen sind in Fig. 1 symbolisch mit 6 bezeichnet.

Der Wirbelschichtreaktor wird mit einer derart grossen Gasgeschwindigkeit betrieben, dass zumindest ein Teil der Feststoffpartikel zusammen mit dem Rauchgasstrom aus der Brennkammer 4a ausgetragen wird. Über eine Leitung 7 in einem Staubabscheider 8 angelangt wird der Feststoff vom Rauchgasstrom getrennt. Der Staubabscheider 8 kann z.B. als ein Zyklon, ein Staubfilter oder als ein Elektrofilter ausgebildet werden. Der abgeschiedene Feststoff wird über eine Leitung 9 in die Brennkammer 4a zurückgeführt, so dass eine zirkulierende Wirbelschicht entsteht. Die vom Feststoff befreiten und gekühlten Rauchgase strömen über eine Leitung 10 zu weiteren, nicht dargestellten Rauchgasreinigungs- bzw. Rauchgaskühlungseinrichtungen, bevor sie in die Atmosphäre gelangen.

Gemäss Fig. 2, in der die aus Fig. 1 bekannten und gleichbleibenden Teile des Fliessschemas mit den gleichen Bezugsziffern bezeichnet sind, ist die zirkulierende Wirbelschicht um einen externen Fliessbettkühler 12 erweitert. Dieser erlaubt, einen Teil der Wärmeabfuhr aus der Brennkammer 4b auszulagern. Ein Teil des im Staubabscheider 8 abgesonderten Feststoffes wird über Leitung 13 in den Fliessbettkühler 12 umgeleitet, wo er in einer stationären Wirbelschicht (Fliessbett) durch direkten oder indirekten Wärmeübergang abgekühlt wird (entsprechende Wärmeübertragungsflächen des Fliessbettkühlers 12 sind mit 15 symbolisch bezeichnet) und danach über eine Leitung 14 erneut in die Brennkammer 4b gelangt. In der Brennkammer 4b nimmt dieser Feststoff die Wärme aus den heissen Schwelgasen auf und erwärmt sich auf die in der Brennkammer 4b herrschende Mischtemperatur. Bei dieser Variante kann auf die zusätzlichen Kühlungsflächen in der Brennkammer 4b verzichtet werden, da der rezirkulierte, im Fliessbettkühler 12 gekühlte Teil des Feststoffes die Kühlungsfunktion übernimmt.

Ein für den Betrieb des Fliessbettkühlers 12 benötigtes Fluidisierungsgas wird dem Fliessbettkühler 12 über eine Leitung 16 zugeführt und oberhalb des Fliessbettes zu einer weiteren Verwendung wieder abgezogen (Leitung 17).

Bei der in Fig. 3 dargestellten Variante wird der gesamte, vom Rauchgasstrom im Staubabscheider 8 abgesonderte Feststoff durch den Fliessbettkühler 12 geleitet und gekühlt in die Wirbelschicht der Brennkammer 4c rezirkuliert.

Durch die Verlagerung der ansonsten am stärksten von Korrosionserscheinungen betroffenen Wärmeübertragungsflächen in den Fliessbettkühler 12 (Fig. 2 und 3) wird eine starke Verminderung der Kesselkorrosion erreicht. Im Fliessbettkühler 12 werden die Wärmeübertragungsflächen 15 weniger der Korrosion ausgesetzt, da hier die stark korrosiv wirkenden Rauchgase gar nicht zum Einsatz kommen.

Bei den in Fig. 2 und 3 dargestellten Verfahrungsvarianten wird eine grosse Menge gekühlten Feststoffes in die Wirbelschicht eingetragen, damit die Verbrennung der Schwelgase auf niedrigem Temperaturniveau von ca. 900°C durchgeführt werden kann; die mittlere Suspensionsdichte liegt mindestens bei 20-50 kg/Nm³. Wird auf den Fliessbettkühler 12 verzichtet (Variante nach Fig. 1), so muss die Suspensionsdichte der Gas-Feststoffmischung noch wesentlich höher gewählt werden, z.B. 50-100 kg/Nm³, um einen genügenden Wärmeübergang an die als Kessel ausgestalteten Wände des Wirbelschichtreaktors zu gewährleisten.

Bei den in Fig. 2 und 3 dargestellten Verfahrensvarianten kann die Temperatur in der Brennkammer 4b bzw. 4c unabhängig vom Betriebszustand in der Pyrolysekammer 2 genau geregelt werden, indem der Eintrag des im Fliessbettkühler 12 gekühlten Feststoffes geregelt wird. Dies ermöglicht, dass Ammoniak als Reduktionsmittel zur Stickoxidabscheidung in die Brennkammar 4b bzw. 4c oder in den Staubabscheider 8 bzw. Zyklon optimal eingeleitet werden kann, und dass die Temperatur so gewählt wird, dass die Stickoxidabscheidung mit minimalem Ammoniakverbrauch durchgeführt werden kann. Vorzugsweise wird der Ammoniak in den Zykloneinlauf eingeleitet.

## Patentansprüche

1. Verfahren zur thermischen Behandlung von Abfallmaterial unter Gewinnung thermischer Energie, wobei das Abfallmaterial unter Wärmeeinwirkung entgast wird und als festes Entgasungsprodukt brennbarer Koks und als flüchtiges Entgasungsprodukt brennbare Gase, die anschliessend zur Wärmegewinnung verbrannt werden, erzeugt werden, dadurch gekennzeichnet, dass die brennbaren Gase in einer zirkulierenden Wirbelschicht unter Sauerstoffzufuhr verbrannt werden, wobei der aus der Wirbelschicht ausgetragene Feststoff vom Rauchgas abgetrennt (8) erneut in die Verbrennung (4a bzw. 4b bzw. 4c) zurückgeführt wird.

2. Verfahren nach Anspruch 1, dadurch gekennzeichnet, dass mindestens ein Teil des aus der Verbrennung (5) ausgetragenen Feststoffes in einem externen Fliessbettkühler (12) unter Wärmerückgewinnung abgekühlt und zurück in die Verbrennung geleitet wird.

3. Verfahren nach Anspruch 1, dadurch gekennzeichnet, dass die mittlere Suspensionsdichte der Gas-Feststoffmischung in der Wirbelschicht mindestens 50-100 kg/Nm³ beträgt.

4. Verfahren nach Anspruch 2, dadurch gekennzeichnet, dass die mittlere Suspensionsdichte der Gas-Feststoffmischung in der Wirbelschicht mindestens 20-50 kg/Nm³ beträgt.

5. Verfahren nach einem der Ansprüche 1 bis 4, dadurch gekennzeichnet, dass Müllkoks als Entgasungsprodukt von Inertstoffen befreit und fein gemahlen in der Wirbelschicht mitverbrannt wird.

6. Verfahren nach einem der Ansprüche 1 bis 5, dadurch gekennzeichnet, dass in die Verbrennung (4a bzw. 4b bzw. 4c) zur Stickoxidentfernung Reduktionsmittel, vorzugsweise Ammoniak, eingeleitet werden.

7. Verfahren nach einem der Ansprüche 1 bis 5, dadurch gekennzeichnet, dass bei der Entfernung der Feststoffe (8) nach der Verbrennung zur Stickoxidentfernung Reduktionsmittel, vorzugsweise Ammoniak, eingeleitet werden.

8. Vorrichtung zum Durchführen des Verfahrens nach Anspruch 1, mit einer Pyrolysekammer (2) und einer an die Pyrolysekammer (2) angeschlossenen Brennkammer (4a bzw. 4b bzw. 4c), dadurch gekennzeichnet, dass die Brennkammer (4a bzw. 4b bzw. 4c) als ein Wirbelschichtreaktor ausgebildet ist, dem ein Staubabscheider (8) nachgeschaltet ist, wobei eine Rückverbindung (9) des Staubabscheiders (8) mit der Brennkammer (4a bzw. 4b bzw. 4c) vorhanden ist zum Rezirkulieren des im Staubabscheider (8) abgeschiedenen Feststoffes.

9. Vorrichtung nach Anspruch 8, dadurch gekennzeichnet, dass die Wände des Wirbelschichtreaktors als Wärmeübertragungsflächen (6) ausgestaltet sind.

10. Vorrichtung nach einemder Ansprüche 8 bis 9, dadurch gekennzeichnet, dass zum Rezirkulieren des im Staubabscheider (8) abgeschiedenen Feststoffes eine über einen externen Fliessbetkühler (12) zur Brennkammer (4b bzw. 4c) führende Rückverbindung (13,14) vorhanden ist.

## Claims

1. Process for the thermal treatment of waste material with production of thermal energy, the waste material being degasified under the action of heat, and combustible coke being produced as solid degasifying product and combustible gases being produced as volatile degasifying product, which are then subjected to burning for heat production, characterized in that the combustible gases are subjected to burning in a circulating fluidized bed with supply of oxygen, the solids discharged from the fluidized bed, separated off (8) from the flue gas, being recycled to the burner (4a or 4b or 4c).

2. Process according to Claim 1, characterized in that at least some of the solids discharged from the burner (5) are cooled in an external fluid-bed cooler (12) with heat recovery and are returned to the burner.

3. Process according to Claim 1, characterized in that the average suspension density of the gas/solids mixture in the fluidized bed is at least 50-100 kg/m³ (S.T.P.).

4. Process according to Claim 2, characterized in that the average suspension density of the gas/solids mixture in the fluidized bed is at least 20-50 kg/m³ (S.T.P.).

5. Process according to one of Claims 1 to 4, characterized in that refuse coke as degasifying product is freed of inert substances and, finely ground, is burnt in conjunction in the fluidized bed.

6. Process according to one of Claims 1 to 5, characterized in that reducing agents, preferably ammonia, are introduced into the burner (4a or 4b or 4c) for nitrogen oxide elimination.

7. Process according to one of Claims 1 to 5, characterized in that reducing agents, preferably ammonia, are introduced for nitrogen oxide elimination downstream of the burner at the elimination of the solids (8).

8. Apparatus for carrying out the process according to Claim 1, having a pyrolysis chamber (2) and a burning chamber (4a or 4b or 4c) connected to the pyrolysis chamber (2), characterized in that the burning chamber (4a or 4b or 4c) is designed as a fluidized-bed reactor, downstream of which a dust separator (8) is connected, a reconnection (9) of the dust separator (8) with the burning chamber (4a or 4b or 4c) being present for recirculating the solids removed in the dust separator (8).

9. Apparatus according to Claim 8, characterized in that the walls of the fluidized-bed reactor are designed as heat-transfer surfaces (6).

10. Apparatus according to one of Claims 8 to 9, characterized in that a reconnection (13, 14) is present which leads to the burning chamber (4b or 4c) via an external fluid-bed cooler (12) for recirculating the solids removed in the dust separator (8).

## Revendications

1. Procédé de traitement thermique de déchets avec récupération de l'énergie thermique, les déchets étant dégazés sous l'effet de la chaleur et étant généré, à titre de produit de dégazage solide, du coke combustible et, à titre de produit de dégazage volatil, des gaz combustibles, qui sont ensuite brûlés pour effectuer une récupération de chaleur, caractérisé en ce que les gaz combustibles sont brûlés dans un lit fluidisé circulant, avec apport d'oxygène, les solides extraits du lit fluidisé, ayant été séparés (8) des gaz de fumée, étant recyclés dans la combustion (4a, ou 4b, ou 4c).

2. Procédé la revendication 1, caractérisé en ce qu'au moins une partie des solides extraits de la combustion (5) est refroidie dans un refroidisseur à écoulement laminaire (12) avec récupération de chaleur et réintroduite dans la combustion.

3. Procédé selon la revendication 1, caractérisé en ce que la densité moyenne de la suspension du mélange gaz-solide dans le lit fluidisé est d'au moins 50-100 kg/Nm³.

4. Procédé selon la revendication 2, caractérisé en ce que la densité moyenne de la suspension du mélange gaz-solide dans le lit fluidisé et d'au moins 25-50 kg/Nm³.

5. Procédé selon l'une des revendications 1 à 4, caractérisé en ce que du cocke d'ordures, se présentant sous la forme de produit de dégazage, ayant été débarrassé des substances inertes et soumis à un broyage fin, est brûlé conjointement dans le lit fluidisé.

6. Procédé selon l'une des revendications 1 à 5, caractérisé en ce qu'un réducteur, de préférence de l'ammoniaque, est introduit dans la combustion (4a, ou 4b, ou 4c), pour éliminer les oxydes d'azote.

7. Procédé selon l'une des revendications 1 à 5, caractérisé en ce que l'on introduit un réducteur, de préférence de l'ammoniaque lors de l'élimination des solides (8), après la combustion, dans le but d'éliminer les oxydes d'azote.

8. Dispositif de mise en oeuvre du procédé selon la revendication 1, avec une chambre de pyrolyse (2) et une chambre de combustion (4a, 4b ou 4c), raccordées à la chambre de pyrolyse (2), caractérisé en ce que la chambre de combustion (4a ou 4b ou 4c) est réalisée sous la forme d'un réacteur à lit fluidisé, en aval duquel est installé un séparateur à poussières (8), une liaison de recyclage (9) du séparateur à poussières (8), allant à la chambre de combustion (4a ou 4b ou 4c), étant prévue pour effectuer la recirculation des solides ayant été séparés dans le séparateur à poussières (8).

9. Dispositif selon la revendication 8, caractérisé en ce que les parois du réacteur à lit fluidisé sont réalisées sous la forme de surfaces de transfert thermique (6).

10. Dispositif selon l'une des revendications 8 à 9, caractérisé en ce que, pour effectuer la recirculation des solides ayant été séparés dans le séparateur à poussières (8), est prévue une conduite de recirculation (13, 14) menant à la chambre de combustion (4b ou 4c), en passant par un refroidisseur à écoulement laminaire (12) externe.
